# EUROPÄISCHE PATENTSCHRIFT

(11) **EP 0 835 632 B1**
(45) Veröffentlichungstag und Bekanntmachung des Hinweises auf die Patenterteilung: **26.05.2004**
(21) Anmeldenummer: 97112695.8
(22) Anmeldetag: 23.07.1997
(51) Int. Cl.: A47L 9/24, A47L 9/28

(54) **Verstellbare Stromübertragungseinrichtung für ein Staubsaugerteleskoprohr**
Adjustable electrical connection device for telescopic vacuum cleaner hose
Dispositif réglable de connexion électrique pour tuyau télescopique d'aspirateur

(30) Priorität: 13.08.1996 DE 19632624; 23.09.1996 DE 19638976
(43) Veröffentlichungstag der Anmeldung: 15.04.1998
(73) Patentinhaber: BSH Bosch und Siemens Hausgeräte GmbH, 81669 München (DE)
(72) Erfinder: Sykora, Vladimir, 97616 Bad Neustadt (DE)

(56) Entgegenhaltungen:
- EP-A- 0 664 988
- EP-A- 0 738 492
- DE-A- 4 404 394
- US-A- 3 177 460
- US-A- 3 614 705
- US-A- 4 204 297
- PATENT ABSTRACTS OF JAPAN vol. 097, no. 005, 30. Mai 1997 -& JP 09 024002 A (MATSUSHITA ELECTRIC IND CO LTD), 28. Januar 1997
- PATENT ABSTRACTS OF JAPAN vol. 097, no. 004, 30. April 1997 -& JP 08 322772 A (ANDO KASEI KK), 10. Dezember 1996

## Beschreibung

Die Erfindung betrifft eine verstellbare Stromübertragungseinrichtung für ein Staubsaugerteleskoprohr.

Mit dem Saugrohr eines Staubsaugers werden gelegentlich auch Reinigungswerkzeuge gekoppelt, die selbst einen elektrischen Antrieb, z.B. eine motorisch angetriebene Bürstenwalze aufweisen. Zur elektrischen Versorgung eines solchen Antriebes ist es bekannt, eine elektrische Leitung am Saugrohr entlang zu verlegen, über die der Antrieb von einer am Staubsaugergehäuse vorgesehenen Steckdose versorgt wird. Probleme ergeben sich dann bei der Leitungsführung am Saugrohr, wenn dieses ein in der Länge verstellbares Teleskoprohr ist. In diesem Falle kann die Leitung nicht mehr ohne weiteres am Saugrohr entlang verlegt werden.

Der Erfindung liegt daher die Aufgabe zugrunde, eine verstellbare Stromübertragungseinrichtung für ein als Teleskoprohr ausgebildetes Staubsaugerrohr zu schaffen.

Diese Aufgabe wird mittels einer verstellbaren Stromübertragungseinrichtung gelöst, gemäß Anspruch 1 oder Anspruch 13.

Stromübertragungseinrichtung werden beim Verstellen des Teleskoprohres mitverstellt, indem diese rohrartigen Teile entsprechend ineinander geschoben oder auseinander gezogen werden. Dabei gleiten die Schleifkontakte an den elektrisch leitenden Bahnen entlang, so daß die Stromversorgung sowohl während des Verstellens als auch nach dem Verstellen der Rohrabschnitte des Teleskoprohres gewährleistet ist. Dabei sind die für die Stromversorgung notwendigen Steck- und Leitungsteile verdeckt in den rohrartigen Teilen angeordnet. Diese rohrartigen Teile sind abnehmbar mit dem Teleskoprohr gekoppelt. Damit ist die Möglichkeit gegeben, eine solche verstellbare Stromübertragungseinrichtung auch noch nachträglich an einem mit den entsprechenden Koppelelementen versehenen Teleskoprohr anzubringen.

Eine hohe Stabilität wird dadurch erreicht, daß das eine rohrartige Teil als umfangsmäßig geschlossenes Rohr, insbesondere Vierkantrohr, ausgebildet ist, und an seinen Innenwänden mindestens zwei elektrisch leitfähige Metallstreifen vorgesehen sind.

Dadurch, daß das eine rohrartige Teil aus zwei zusammenfügbaren U-förmigen Schienen besteht, können vor dem Zusammenfügen der beiden Schienen die elektrischen Elemente ungehindert an den Schienen angebracht werden.

Das Anbringen der Stromübertragungseinrichtung an einem Teleskoprohr gelingt auf einfache Weise dadurch, daß das eine rohrartige Teil an beiden Enden mit Koppelelementen versehen ist, die mit entsprechenden am Teleskoprohr vorgesehenen Koppelelementen zusammenpassen. Als Koppelelemente können an beiden Enden der außen liegenden U-förmigen Schiene des einen rohrartigen Teiles nach außen weisende Rippen vorgesehen werden, die in am Staubsaugerteleskoprohr vorgesehene nutartigen Ausnehmungen einfügbar sind.

Eine konstruktiv einfach aufgebaute Steckvorrichtung ergibt sich dadurch, daß an dem einen Ende der innen liegenden U-förmigen Schiene in Bohrungen einer die beiden gegenüberliegenden Schenkelwände der Schiene verbindenden Querleiste geführte Kontaktstifte vorgesehen sind. Die Kontaktstifte können vor dem Zusammenfügen der beiden U-förmigen Schienen in die Bohrungen der Querleiste eingesetzt werden.

Die Kontaktverbindung der Kontaktstifte wird beim Zusammenfügen der beiden U-förmigen Schienen dadurch selbsttätig hergestellt, daß die Kontaktstifte mit Anschlußfahnen versehen sind, die durch ein an der außen liegenden U-förmigen Schiene vorgesehenes Andrückglied gegen die elektrisch leitenden Bahnen gedrückt sind. Das Andrückglied kann ferner gleichzeitig zur axialen Verriegelung der Kontaktstifte in den Bohrungen der Querleiste dienen. Damit sind die Kontaktstifte ausreichend fixiert.

Vorteilhaft ist es ferner, wenn als elektrisch leitfähige Bahnen an den gegenüberliegenden Schenkelwänden der innen liegenden U-förmigen Schiene ein elektrisch leitfähiger Belag aufgebracht ist. Ein solcher, auf die Schenkelwände aufgebrachter Belag erfordert keinen zusätzlichen Platzbedarf.

Eine ausreichende mechanische Stabilität für das andere rohrartige Teil wird dadurch erreicht, daß dieses als umfangsmäßig geschlossenes Rohr ausgebildet ist, an dessen einem Ende eine Steckbuchse und an dessen anderem Ende die Schleifkontakte angeordnet sind.

Eine Fertigungserleichterung ergibt sich dadurch, daß die Schleifkontakte an einem gesonderten, an der Öffnung des Rohres ansteckbaren Tragteil angeordnet sind. Ein solches, mit den Schleifkontakten versehenes Tragteil kann gesondert ohne Behinderung durch irgendwelche Teile der Stromübertragungseinrichtung hergestellt werden.

Das Anschließen eines mit einem elektrischen Antrieb versehenen Reinigungswerkzeuges wird dadurch besonders vereinfacht, daß am anderen Ende des anderen rohrartigen Teiles eine mit den Schleifkontakten elektrisch leitend verbundene Kontaktbuchse angebracht ist.

Zur Stabilität der elektrischen Verbindung der Stromübertragungseinrichtung mit dem elektrischen Antrieb des Reinigungswerkzeuges trägt bei, daß am freien Ende des anderen rohrartigen Teiles an dessen Außenumfang Steckleisten ausgebildet sind, die in entsprechende, am Anschlußstutzen eines an das Teleskoprohr ansteckbaren Reinigungswerkzeuges ausgebildete Aufnahmerinnen passen.

Eine weitere Lösung der Aufgabe ist mittels einer verstellbaren Stromübertragungseinrichtung möglich, die aus mindestens zwei ineinanderschiebbaren, mit den Rohrabschnitten des Teleskoprohres mechanisch koppelbaren, hohlrohrartigen Teilen besteht, die an ihren einander entgegengesetzten Enden jeweils mit einer elektrischen Steckvorrichtung versehen sind, die über eine im Innenraum der hohlrohrartigen Teile verlegte mehradrige elektrische Leitung verbunden sind, wobei zumindest der in dem einen gegenüber dem anderen hohlrohrartigen Teil feststehend angeordneten hohlrohrartigen Teil angeordnete Leitungsteil als Wendel ausgebildet ist. Die mit den Rohrabschnitten des Teleskoprohres gekoppelten hohlrohrartigen Teile der Stromübertragungseinrichtung werden beim Verstellen des Teleskoprohres mit verstellt, indem diese rohrartigen Teile entsprechend ineinandergeschoben oder auseinandergezogen werden. Dabei wird der als Wendel ausgebildete Leitungsteil entsprechend der Bewegung der hohlrohrartigen Teile zueinander entweder auseinandergezogen oder zusammengeschoben, so daß die Stromversorgung sowohl während des Verstellens als auch nach dem Verstellen der Rohrabschnitte des Teleskoprohres gewährleistet ist. Die hohlrohrartigen Teile sind abnehmbar mit dem Teleskoprohr gekoppelt. Damit ist die Möglichkeit gegeben, eine solche verstellbare Stromübertragungseinrichtung auch noch nachträglich an einem mit den entsprechenden Koppelelementen versehenen Teleskoprohr anzubringen.

Die notwendige Halterung des längenveränderbaren Leitungsteiles wird auf einfache Weise dadurch erreicht, daß der als Wendel ausgebildete Leitungsteil sowohl im Bereich des mit der Steckvorrichtung versehenen Endes des einen hohlrohrartigen Teiles als auch im Bereich des in das eine hohlrohrartige Teil eingeführten Endes des anderen hohlrohrartigen Teiles mittels eines aus elastischem Material bestehenden Klemmelementes zugentlastet festgeklemmt ist.

Zweckmäßigerweise ist das Klemmelement als Stöpsel ausgebildet, der eine Durchführungsöffnung für die Leitung aufweist, in der die Leitung beim Einbringen der Stöpsel in die hohlrohrartigen Teile festgeklemmt ist.

Anhand eines in der Zeichnung dargestellten Ausführungsbeispieles wird die Erfindung nachfolgend näher beschrieben.
Es zeigt:
- FIG. 1: eine an ein Staubsaugerteleskoprohr angekoppelte Stromübertragungseinrichtung im Längsschnitt,
- FIG. 2: eine an ein Staubsaugerteleskoprohr angekoppelte Stromübertragungseinheit im Längsschnitt in einer gegenüber der Fig. 1 um 90° gedrehten Lage,
- Fig. 3: eine Stromübertragungseinrichtung im Schnitt entlang der Linie III-III in FIG. 2,
- FIG. 4: eine Stromübertragungseinrichtung im Schnitt entlang der Linie IV-IV in FIG. 2,
- FIG. 5: eine Stromübertragungseinrichtung im Schnitt entlang der Linie V-V in FIG. 2,
- FIG. 6: das eine Ende einer äußeren U-förmigen Schiene im Detail,
- FIG. 7: das eine Ende einer inneren U-förmigen Schiene im Detail,
- FIG. 8: eine weitere Ausführungsvariante einer an einem Staubsaugerteleskoprohr angekoppelten Stromübertragungseinrichtung,
- FIG. 9: eine Stromübertragungseinrichtung im Schnitt entlang der Linie IX-IX in FIG.. 8 und
- FIG. 10: eine Stromübertragungseinrichtung im Schnitt entlang der Linie X-X in FIG.. 8,
- FIG. 11: eine weitere an ein Staubsaugerteleskoprohr angekoppelte Stromübertragungseinrichtung im Längsschnitt,
- FIG. 12: eine Stromübertragungseinrichtung im Schnitt entlang der Linie XII-XII in FIG..11 und
- FIG. 13: eine Stromübertragungseinrichtung im Schnitt entlang der Linie XIII-XIII in FIG. 11.

Mit 1a und 1b sind zwei ineinanderschiebbare Rohrabschnitte eines Staubsaugerteleskoprohres 1 bezeichnet. An diesen Rohrabschnitten 1a und 1b ist eine verstellbare Stromübertragungseinrichtung 2 lösbar angeordnet. Die Stromübertragungseinrichtung 2 weist zwei rohrartige Teile 3 und 4 auf, die ebenfalls ineinander schiebbar sind.

Das eine rohrartige Teil 3 besteht aus einer äußeren U-förmigen Schiene 5 und einer in den U-Raum 6 dieser Schiene 5 einfügbaren inneren U-förmigen Schiene 7. Die innere Schiene 7 wird in der mit ihrer offenen Seite der offenen Seite der äußeren Schiene 5 zugewandten Stellung in die äußere Schiene 5 eingefügt. Damit wird ein umfangsmäßig geschlossener Kanal 8 gebildet. In diesem Kanal 8 kann das umfangsmäßig als geschlossenes Rohr ausgebildete andere rohrartige Teil 4 axial hin- und herbewegt werden. Dieses andere rohrartige Teil 4 wird vor dem Zusammenfügen der beiden U-förmigen Schienen 5 und 7 in die innere Schiene 7 eingelegt. Damit können entsprechende Verriegelungselemente zwischen den beiden rohrartigen Teilen 3 und 4 vorgesehen werden, durch die ein vollständiges Herausziehen des anderen rohrartigen Teiles 4 aus dem einen rohrartigen Teil 3 verhindert wird.

An den einander gegenüberliegenden Schenkelwänden 9 der inneren U-förmigen Schiene 7 ist ein elektrisch leitfähiger Belag 10 vorgesehen. Dieser Belag 10 ist mit an dem einen Ende 11 der inneren U-förmgen Schiene 7 vorgesehenen Kontaktstiften 12 elektrisch leitend verbunden. Die Kontaktstifte 12 sind in an einer zwischen den beiden Schenkelwände 9 liegenden Querleiste 13 vorgesehene Bohrungen 14 eingesteckt. An ihrem, dem Innenraum der inneren U-förmigen Schiene 7 zugewandten Ende sind an den Kontaktstiften 12 elastische Kontaktfahnen 15 angebracht. Diese Kontaktfahnen 15 werden durch ein an der äußeren U-förmigen Schiene 5 angeformtes, brückenartiges Andrückglied 16 gegen den leitfähigen Belag 10 der Schenkelwände 9 gedrückt. Auf diese Weise wird eine leitende Verbindung zwischen dem leitfähigen Belag 10 der beiden Schenkelwände 9 und den Kontaktstiften 12 hergestellt. Das Andrückglied 16 ist außerdem so an der U-förmigen Schiene 5 angeordnet, daß es die Kontaktstifte 12 in axialer Richtung in den Bohrungen 14 hält.

An dem in das eine rohrartige Teil 3 eingesteckten Ende des anderen rohrartigen Teiles 4 ist ein mit Schleifkontakten 17 versehenes Tragteil 18 angeordnet. Die Schleifkontakte 17 liegen an dem elektrisch leitenden Belag 10 der Schenkelwände 9 an. Die Schleifkontakte 17 sind ihrerseits wieder über in dem Hohlraum des anderen rohrartigen Teiles 4 verlegte-Leitungen 19 mit einer an dem freien Ende 20 dieses rohrartigen Teiles 4 angebrachten Kontaktbuchse 21 verbunden.
In die Kontaktbuchse 21 können am Anschlußstutzen 22 eines Reinigungswerkzeuges, z.B. eines Bürstvorsatzkehrers, vorgesehene Steckerstifte 23 eingeführt werden, die ihrerseits mit dem Antriebsmotor des Reingigungswerkzeuges elektrisch verbunden sind. Damit besteht von den Kontaktstiften 12 bis zu diesem Antriebsmotor eine durchgehende, elektrische Verbindung. An die Kontaktstifte 12 wird ein über eine elektrische Leitung mit einer am Staubsaugergehäuse vorgesehenen Steckdose verbundener Stecker angesteckt.

Die äußere U-förmige Schiene 5 des einen rohrartigen Teiles 3 ist an beiden Enden mit nach außen weisenden Rippen 24 versehen. An den Enden des einen Rohrabschnittes 1a des Teleskoprohres 1 sind den Rippen 24 angepaßte, nutartige Ausnehmungen 25 ausgebildet. Das eine rohrartige Teil 3 kann mit seinen Rippen 24 axial in die nutartigen Ausnehmungen 25 eingeschoben werden und ist damit lösbar an den Teleskoprohr 1 befestigt.

In der gleichen Art, wie das eine rohrartige Teil 3 an das Teleskoprohr 1 angekoppelt ist, kann auch das andere rohrartige Teil 4 mechanisch an den Anschlußstutzen 22 des Reinigungswerkzeuges angekoppelt werden, d.h. auch das freie Ende des anderen rohrartigen Teiles 4 ist mit den Rippen 24 entsprechenden Steckleisten 26 versehen, die in entsprechende am Anschlußstutzen 22 ausgebildete Aufnahmerinnen 27 einführbar sind.

Bei einer Längenverstellung des Teleskoprohres 1 werden die beiden Rohrabschnitte 1 a und 1b ineinander geschoben bzw. auseinander gezogen. Dabei gleitet der eine Rohrabschnitt 1a über den anderen Rohrabschnitt 1b. Gleichzeitig wird auch der mit dem einen Rohrabschnitt gekoppelte eine rohrartige Teil 3 der Stromübertragungseinrichtung über den anderen rohrartigen Teil 4 geschoben bzw. gezogen. Die Schleifkontakte 17 dieses rohrartigen Teiles 4 gleiten dabei am elektrisch leitenden Belag 10 der Schenkelwände 9 entlang, so daß auch während und nach einer Verstellung des Teleskoprohres 1 die elektrische Verbindung zum Antriebsmotor des Reinigungswerkzeuges erhalten bleibt.

Die Stromübertragungseinrichtung 2 ist als gesondertes Teil handhabbar und kann daher auch noch zu einer bereits vorhandenen Teleskoprohreinheit nachgerüstet werden.

Bei der in FIG 8 gezeigten Ausführungsvarianten ist das eine rohrartige Teil als umfangsmäßig geschlossenes Vierkantrohr 28 ausgebildet. Dieses Vierkantrohr 28 ist in seinem Querschnitt so bemessen, daß das andere rohrartige Teil 4 in den Innenraum des Vierkantrohres 28 eingeschoben werden kann.

An der Innenseite von zwei gegenüberliegenden Rohrwänden 29 des Vierkantrohres 28 sind elektrisch leitfähige Metallstreifen 30 angeordnet. An ihren Längsseiten weisen diese Metallstreifen 30 nach schräg außen weisende Halteschenkel 31 auf. Mit diesen Halteschenkeln 31 sind die Metallstreifen 30 in an der Innenseite der beiden anderen gegenüberfiegenden Rohrwänden 32 vorgesehene Führungen 33 eingeschoben.

An dem einen Ende 11 des Vierkantrohres 28 ist ein mit Kontaktstiften 12 versehenes Steckteil 34 in das Vierkantrohr 28 eingeführt und durch Verrastung gehalten. An den Kontaktstiften 12 sind wiederum elastische Kontaktfahnen 15 vorgesehen. Beim Einschieben der Kontaktstifte 12 in die am Steckteil 34 vorgesehenen Bohrungen 14 werden die Kontaktbahnen 15 an Hinterschneidungen 35 des Steckteiles 34 verrastet. Da die Kontaktfahnen 15 breiter als der Durchmesser der Bohrungen 14 bemessen sind, liegen diese außerdem am Körper 36 des Steckteiles 34 an und fixieren somit die Kontaktstifte 12 in axialer Richtung.

Am Steckteil 34 sind an den anderen gegenüberliegenden Rohrwänden 32 jeweils Führungsrippen 37 angeformt. Beim Einführen des Steckteiles 34 in das Vierkantrohr 28 gleitet der Metallstreifen 30 hinter den Führungsrippen 37 entlang und trifft schließlich auf die infolge der Verrastung an den Hinterschneidungen 35 schräg gestellten Kontaktfahnen 15. Damit wird die elektrisch leitende Verbindung zwischen den Kontaktstiften 12 und den Metallstreifen 30 selbsttätig beim Anbringen des Steckteiles 34 an dem Vierkantrohr 28 hergestellt.

Die Stromübertragungseinrichtung 2 nach Fig. 11 weist zwei hohlrohrartige Teile 3a und 4a auf, die ineinandersteckbar sind. Hierzu ist das eine hohlrohrartige Teil 3a so bemessen, daß das andere hohlrohrartige Teil 4a in den hohlen Innenraum des einen Teiles 3a paßt und somit in dieses Teil 3a hineingeschoben bzw. aus diesem herausgezogen werden kann. Dabei ist ein vollständiges Herausziehen des anderen hohlrohrartigen Teiles 4a durch einen entsprechenden Anschlag verhindert.

An dem einen Ende 11 des einen hohlrohrartigen Teiles 3a ist ein Kontaktstifte 12 enthaltendes Ansteckteil 47 angeordnet. Dieses Ansteckteil 47 weist einen rohrförmigen Ansatz 38 auf, mit dem das Ansteckteil 47 in das hohlrohrartige Teil 3a eingesteckt und durch Verrastung gehalten ist. In den rohrförmigen Ansatz 38 ist ein als Klemmelement wirkender, aus elastischem Material bestehender Stöpsel 39 eingesetzt. Durch eine in diesem Stöpsel 39 vorgesehene Durchführöffnung 40 ist das eine Ende einer mehradrigen Leitung 41 hindurchgeführt. Die Adern der Leitung 41 sind elektrisch leitend mit den Kontaktstiften 12 verbunden.

An dem in dem in das eine hohlrohrartige Teil eingesteckten Ende 42 des anderen hohlrohrartigen Teiles 4a ist ein ebenfalls aus elastischen Material bestehendes Durchführelement 43 in das hohlrohrartige Teil 4a eingefügt. Die Leitung 41 ist durch eine entsprechende Durchgangsöffnung dieses Durchführelementes 43 hindurchgeführt. Das Durchführelement 43 weist einen radial nach außen über den in das hohlrohrartige Teil 4a eingesteckten Kern überstehenden Kragenrand 44 auf. Dieser Kragenrand 44 wirkt zusammen mit einer in das hohlrohartige Teil 3a eingefügten Abschlußhülse 45 als den Auszugsweg des anderen hohlrohrartigen Teiles 4a begrenzender Anschlag.

Die sich durch das andere hohlrohrartige Teil 4a hindurch erstreckende Leitung 41 ist mit ihren Adern an die Kontakte einer am freien Ende 20 des anderen hohlrohrartigen Teiles 4a angeordneten Kontaktbuchse 21 angeschlossen. In die Kontaktbuchse 21 können am Anschlußstutzen 22 eines Reinigungswerkzeuges, z. B. eines Bürstvorsatzkehrers, vorgesehene Steckerstifte 23 eingeführt werden, die ihrerseits mit dem Antriebsmotor des Reinigungswerkzeuges elektrisch leitend verbunden sind. Damit besteht von den Kontaktstiften 12 bis zu diesem Antriebsmotor eine durchgehende elektrische Verbindung. An die Kontaktstifte 12 wird ein über eine elektrische Leitung mit einer am Staubsaugergehäuse vorgesehenen Steckdose verbundener Stecker angesteckt.

Das eine hohlrohrartige Teil 3a ist an seinen beiden Enden mit nach außen weisenden Rippen 24 versehen. An den Enden des einen Rohrabschnittes 1a des Teleskoprohres 1 sind den Rippen 24 angepaßte, nutartige Ausnehmungen 25 ausgebildet (Fig.12). Das eine hohlrohrartige Teil 3a kann mit seinen Rippen 24 axial in die nutartigen Ausnehmungen 25 eingeschoben werden und ist damit lösbar an dem Teleskoprohr befestigt.

In der gleichen Art wie das eine hohlrohrartige Teil 3a an das Teleskoprohr angekoppelt ist, kann auch das andere hohlrohrartige Teil 4a mechanisch an den Anschlußstutzen 22 des Reinigungswerkzeuges angekoppelt werden, d. h. auch das freie Ende des anderen hohlrohrartigen Teiles 4a ist mit den Rippen 24 entsprechenden Steckleisten 26 versehen, die in entsprechende, am Anschlußstutzen 22 ausgebildete Aufnahmerinnen 27 einführbar sind (Fig.13).

Bei einer Längenverstellung des Teleskoprohres 1 werden die beiden Rohrabschnitte 1a und 1b ineinandergeschoben bzw. auseinandergezogen. Dabei gleitet der eine Rohrabschnitt 1a über den anderen Rohrabschnitt 1b. Gleichzeitig wird auch der mit dem einen Rohrabschnitt gekoppelte eine hohlrohrartige Teil 3a der Stromübertragungseinrichtung 2 über den anderen hohlrohrartigen Teil 4a geschoben bzw. gezogen.

Da der in dem einen hohlrohrartigen Teil 3a verlaufende Leitungsteil der Leitung 41 als Wendel 46 ausgebildet ist, kann die Leitung 41 entsprechend der jeweiligen Verschiebebewegung der hohlrohrartigen Teile 3 und 4a gedehnt oder zusammengedrückt werden, wie dies in Fig. 11 angedeutet ist. Die Verschiebebewegung der entsprechenden Teile wird somit durch die Leitung 41 nicht behindert. Da die Leitung 41 von den Kontaktstiften 12 bis zu den Kontakten der Kontaktbuchse 21 durchgehend verläuft, ist eine einwandfreie elektrische Verbindung zwischen diesen Kontaktteilen sichergestellt.

## Patentansprüche

1. Staubsaugerteleskoprohr mit einer verstellbaren Stromübertragungseinrichtung die mindestens zwei ineinanderschiebbare Rohrabschnitte (1a und 1b) aufweist, wobei außen an einem äußeren Rohrabschnitt (1a) eine erste Leitungsabdeckung (3) und außen an einem inneren Rohrabschnitt (1b) eine zweite Leitungsabdeckung (4) mechanisch gekoppelt sind, die an ihren einander entgegengesetzten Enden jeweils mit einer elektrischen Steckvorrichtung (12 bzw. 22) versehen sind und von denen die erste Leitungsabdeckung (3) an ihrer Innenwand mit mindestens zwei mit ihrer Steckvorrichtung (12) verbundenen, elektrisch leitenden Bahnen (10) versehen ist und die zweite Leitungsabdeckung (4) eine der Anzahl der elektrisch leitenden Bahnen (10) entsprechende Anzahl von mit ihrer Steckvorrichtung (21) verbundenen Schleifkontakten (17) aufweist, die beim Verstellen der Leitungsabdeckungen (3 und 4) an den Bahnen (10) entlang gleiten, **dadurch gekennzeichnet, dass** die erste Leitungsabdeckung (3) als umfangsmäßig geschlossenes erstes rohrartiges Teil (3) ausgebildet ist, das mit dem äußeren Rohrabschnitt (1a) mechanisch gekoppelt ist und die zweite Leitungsabdeckung (4) als umfangsmäßig geschlossenes zweites rohrartiges Teil (4) ausgebildet ist, das mit dem inneren Rohrabschnitt (1b) mechanisch gekoppelt ist.

2. Stromübertragungseinrichtung nach Anspruch 1, **dadurch gekennzeichnet, dass** das die rohrartigen Teile (3 und 4) abnehmbar mit dem Staubsaugerteleskoprohr gekoppelt sind.

3. Stromübertragungseinrichtung nach Anspruch 1, **dadurch gekennzeichnet, dass** das erste rohrartige Teil (3) aus zwei zusammenfügbaren U-förmigen Schienen (5, 7) besteht.

4. Stromübertragungseinrichtung nach Anspruch 2 oder 3, **dadurch gekennzeichnet, dass** das erste rohrartige Teil (3) an beiden Enden mit Koppelelementen (24) versehen ist, die mit entsprechenden, am Staubsaugerteleskoprohr (1) vorgesehenen Koppelelementen (25) zusammenpassen.

5. Stromübertragungseinrichtung nach Anspruch 4, **dadurch gekennzeichnet, dass** als Koppelelemente an dem ersten rohrartigen Teil (3) nach außen weisende Rippen (24) vorgesehen sind, die in am Staubsaugerteleskoprohr (1) vorgesehene, nutartige Ausnehmungen (25) einfügbar sind.

6. Stromübertragungseinrichtung nach Anspruch 3, **dadurch gekennzeichnet, dass** an dem einen Ende der innen liegenden U-förmigen Schiene (7) in Bohrungen (14) einer die beiden gegenüberliegenden Schenkelwände (9) der Schiene (7) verbindenden Querleiste (13) geführte Kontaktstifte (12) vorgesehen sind.

7. Stromübertragungseinrichtung nach Anspruch 6, **dadurch gekennzeichnet, dass** die Kontaktstifte (12) mit Anschlussfahnen (15) versehen sind, die durch ein an der außen liegenden U-förmigen Schiene (5) vorgesehenes Andrückglied (16) gegen die elektrisch leitenden Bahnen (10) gedrückt sind.

8. Stromübertragungseinrichtung nach Anspruch 1 oder 3, **dadurch gekennzeichnet, dass** als elektrisch leitfähige Bahnen (10) an den gegenüberliegenden Schenkelwänden (9) der innen liegenden U-förmigen Schiene (7) ein elektrisch leitfähiger Belag aufgebracht ist.

9. Stromübertragungseinrichtung nach einem der vorhergehenden Ansprüche, **dadurch gekennzeichnet, dass** an einem Ende des zweiten rohrartigen Teils (4) eine Steckvorrichtung (21) und an dessen anderem Ende die Schleifkontakte (17) angeordnet sind.

10. Stromübertragungseinrichtung nach Anspruch 9, **dadurch gekennzeichnet, dass** die Schleifkontakte (17) an einem gesonderten, an der Öffnung des zweiten rohrartigen Teils (4) ansteckbaren Tragteil (18) angeordnet sind.

11. Stromübertragungseinrichtung nach Anspruch 9, **dadurch gekennzeichnet, dass** am anderen Ende des zweiten rohrartigen Teils (4) eine mit den Schleifkontakten (17) elektrisch leitend verbundene Kontaktbuchse (21) angebracht ist.

12. Stromübertragungseinrichtung nach einem der vorhergehenden Ansprüche, **dadurch gekennzeichnet, dass** am freien Ende des zweiten rohrartigen Teils (4) an dessen Außenumfang Steckleisten (26) ausgebildet sind, die in entsprechende, am Anschlußstutzen (22) eines an das Teleskoprohr (1) ansteckbaren Reinigungswerkzeuges ausgebildete Aufnahmerinnen (27) passen.

13. Verstellbare Stromübertragungseinrichtung für ein Staubsaugerteleskoprohr, mit mindestens zwei ineinanderschiebbaren Rohrabschnitten (1a, 1b), wobei an dem äußeren Rohrabschnitt (1a) eine erste, als umfangsmäßig geschlossenes erstes rohrartiges Teil (3a) ausgebildete Leitungsabdeckung (3) mechanisch angekoppelbar ist, und an dem inneren Rohrabschnitt (1b) eine zweite, als umfangsmäßig geschlossenes zweites rohrartiges Teil (4a) ausgebildete Leitungsabdeckung (4) mechanisch ankoppelbar ist, und im Innenraum der rohrartigen Teile (3a, 4a) eine mehradrige elektrische Leitung (41) verlegt ist, welche zumindest in dem Leitungsteil, der in dem ersten rohrartigen Teil (3a) angeordnet ist, als Wendel (46) ausgebildet ist, **dadurch gekennzeichnet, dass** die Leitungsabdeckungen (3, 4) außen an den Rohrabschnitten (1a, 1b) angekoppelbar und an ihren einander entgegengesetzten Enden jeweils mit einer elektrischen Steckvorrichtung (12 bzw. 21) versehen sind.

14. Stromübertragungseinrichtung nach Anspruch 13, **dadurch gekennzeichnet, dass** die Leitungsabdeckungen (3, 4) abnehmbar mit dem Staubsaugerteleskoprohr gekoppelt sind.

15. Stromübertragungseinrichtung nach Anspruch 13 oder 14, **dadurch gekennzeichnet, dass** der als Wendel (46) ausgebildete Leitungsteil sowohl im Bereich des mit der Steckvorrichtung (12) versehenen Endes (11) des ersten rohrartigen Teils (3a) als auch im Bereich des in das erste rohrartige Teil (3a) eingeführten Endes (42) des zweiten rohrartigen Teils (4a) mittels eines Klemmelements (39 bzw. 43) zugentlastet festgeklemmt ist.

16. Stromübertragungseinrichtung nach Anspruch 15, **dadurch gekennzeichnet, dass** das Klemmelement (39 bzw. 43) als ein aus elastischem Material bestehender Stöpsel ausgebildet ist, der eine Durchführungsöffnung (40) für die Leitung (41) aufweist, in der die Leitung (41) beim Einbringen der Stöpsel in die rohrartigen Teile (3a, 4a) festgeklemmt ist.

## Claims

1. Vacuum cleaner telescopic pipe with an adjustable current conduction device which comprises at least two pipe sections (1a and 1b) which can be pushed into one another, wherein a first cable cover (3) is mechanically coupled externally to an outer pipe section (1a) and a second cable cover (4) is mechanically coupled externally to an inner pipe section (1b) and the cable covers are provided at mutually opposite ends thereof each with a respective electrical plug device (12 or 22), the first cable cover (3) being provided at its inner wall with at least two electrically conductive tracks (10) connected with its plug device (12) and the second cable cover (4) having a number, which corresponds with the number of electrically conductive tracks (10), of wiper contacts (17) which are connected with its plug device (21) and which slide along the tracks (10) during adjustment of the cable covers (3 and 4), **characterised in that** the first cable cover (3) is constructed as a circumferentially closed first tubular member (3) which is mechanically coupled with the outer pipe section (1a) and the second cable cover (4) is constructed as a circumferentially closed second tubular member (4) which is mechanically coupled with the inner pipe section (1b).

2. Current conduction device according to claim 1, **characterised in that** the tubular members (3 and 4) are detachably coupled with the vacuum cleaner telescopic pipe.

3. Current conduction device according to claim 1, **characterised in that** the first tubular member (3) consists of two U-shaped rails (5, 7) able to be joined together.

4. Current conduction device according to claim 2 or 3, **characterised in that** the first tubular member (3) is provided at both ends with coupling elements (24) which interfit with corresponding coupling elements (25) provided at the vacuum cleaner telescopic tube (1).

5. Current conduction device according to claim 4, **characterised in that** outwardly facing ribs (24) are provided as coupling elements at the first tubular member (3) and are insertable into groove-like recesses (25) provided at the vacuum cleaner telescopic pipe (1).

6. Current conduction device according to claim 3, **characterised in that** contact pins (12) are provided at one end of the inwardly disposed U-shaped rail (7) and are guided in bores (14) of a transverse strip (13) connecting the two mutually opposite limb walls (9) of the rail (7).

7. Current conduction device according to claim 6, **characterised in that** the contact pins (12) are provided with terminal lugs (15) which are pressed against the electrically conductive tracks (10) by a presser element (16) provided at the outwardly disposed U-shaped rail (5).

8. Current conduction device according to claim 1 or 3, **characterised in that** an electrically conductive coating is applied as electrically conductive tracks (10) to the mutually opposite limb walls (9) of the inwardly disposed U-shaped rail (7).

9. Current conduction device according to one of the preceding claims, **characterised in that** a plug device (21) is arranged at one end of the second tubular member (4) and the wiper contacts (17) are arranged at the other end of that member.

10. Current conduction device according to claim 9, **characterised in that** the wiper contacts (17) are arranged at a separate carrier member (18) which can be plugged on at the opening of the second tubular member (4).

11. Current conduction device according to claim 9, **characterised in that** a contact bush (21) electrically conductively connected with the wiper contacts (17) is mounted at the other end of the second tubular member (4).

12. Current conduction device according to one of the preceding claims, **characterised in that** plug strips (26) are constructed at the free end of the second tubular member (4) at the outer circumference thereof and fit in corresponding receiving grooves (27) formed at the connecting stub pipe (22) of a cleaning tool able to be plugged onto the telescopic pipe (1).

13. Adjustable current conduction device for a vacuum cleaner telescopic pipe, with at least two pipe sections (1a, 1b) which can be pushed into one another, wherein a first cable cover (3) constructed as a circumferentially closed first tubular member (3a) is mechanically coupled to the outer pipe section (1 a) and a second cable cover (4) constructed as a circumferentially closed second tubular member (4a) is mechanically coupled to the inner pipe section (1b) and a multi-core electrical cable (41) is laid in the interior space of the tubular members (3a, 4a) and is formed as a helix (46) at least in the cable part arranged in the first tubular member (3a), **characterised in that** the cable covers (3, 4) can be externally coupled to the pipe sections (1a, 1b) and are provided at the mutually opposite ends thereof each with a respective electrical plug device (12 or 21).

14. Current conduction device according to claim 13, **characterised in that** the cable covers (3, 4) are removably coupled with the vacuum cleaner telescopic pipe.

15. Current conduction device according to claim 13 or 14, **characterised in that** the cable part formed as a helix (46) is fixedly clamped by means of a clamping element (39 or 43) in tension-relieving manner not only in the region of the end (11) of the first tubular member (3a) provided with the plug device (12), but also in the region of the end (42) of the second tubular member (4a) inserted into the first tubular member (3a).

16. Current conduction device according to claim 15, **characterised in that** the clamping element (39 or 43) is constructed as a stopper which consists of resilient material and which has a passage opening (40) for the cable (41), in which the cable (41) is fixedly clamped on introduction of the stopper into the tubular members (3a, 4a).

## Revendications

1. Tube télescopique d'aspirateur muni d'un dispositif réglable de connexion électrique qui présente au moins deux sections de tube (1a et 1b) coulissantes l'une dans l'autre, un premier revêtement de ligne (3) à l'extérieur sur une section de tube extérieure (1a) et un deuxième revêtement de ligne (4) à l'extérieur sur une section de tube intérieure (1b) étant couplés mécaniquement, ces revêtements étant respectivement munis, sur leurs extrémités opposées, d'un dispositif électrique enfichable (12 resp. 22), et dont le premier revêtement de ligne (3) est muni sur sa paroi intérieure d'au moins deux voies conductrices de courant (10), raccordées à son dispositif enfichable (12) et le deuxième revêtement de ligne (4) présentant un nombre de contacts frotteurs (17) raccordés à son dispositif enfichable, correspondant au nombre des voies conductrices de courant (10), ces contacts frotteurs glissant le long des voies (10) lors du déplacement des revêtements de ligne (3 et 4), **caractérisé en ce que** le premier revêtement de ligne (3) est formé comme une première pièce tubulaire (3) fermée sur la circonférence, qui est couplée mécaniquement à la section de tube extérieure (1a) et **en ce que** le deuxième revêtement de ligne (4) est formé comme une deuxième pièce tubulaire (4) fermée sur la circonférence, couplée mécaniquement à la section de tube intérieure (1b).

2. Dispositif de connexion électrique selon la revendication 1, **caractérisé en ce que** les pièces tubulaires (3 et 4) sont couplées au tube télescopique de l'aspirateur en étant amovibles.

3. Dispositif de connexion électrique selon la revendication 1, **caractérisé en ce que** la première pièce tubulaire (3) est constituée de deux rails (5, 7) en forme de U, pouvant être assemblés.

4. Dispositif de connexion électrique selon la revendication 2 ou 3, **caractérisé en ce que** la première pièce tubulaire (3) est munie aux deux extrémités d'éléments de couplage (24) qui sont adaptés aux éléments de couplage (25) prévus sur le tube télescopique de l'aspirateur (1).

5. Dispositif de connexion électrique selon la revendication 4, **caractérisé en ce que** des nervures (24) tournées vers l'extérieur sur la première pièce tubulaire (3) sont prévues comme éléments de couplage, celles-ci étant insérables dans des évidements (25) en forme de rainure, prévus sur le tube télescopique de l'aspirateur (1).

6. Dispositif de connexion électrique selon la revendication 3, **caractérisé en ce que** des broches de contact (12) sont prévues sur une extrémité du rail intérieur (7) en forme de U, qui sont menées dans des alésages (14) d'une réglette transversale (13) raccordant les deux parois de côté (9) opposées du rail (7).

7. Dispositif de connexion électrique selon la revendication 6, **caractérisé en ce que** les broches de contact (12) sont munies de barrettes de raccordement (15) qui sont pressées contre les voies conductrices de courant (10) par un organe de pression (16) prévu sur le rail extérieur (5) en forme de U.

8. Dispositif de connexion électrique selon la revendication 1 ou 3, **caractérisé en ce qu'**un revêtement conducteur de courant est appliqué, comme voies conductrices de courant (10), sur les parois de côté (9) opposées du rail intérieur (7) en forme de U.

9. Dispositif de connexion électrique selon l'une quelconque des revendications précédentes, **caractérisé en ce qu'**un dispositif enfichable (21) est placé sur une extrémité de la deuxième pièce tubulaire (4) et **en ce que** les contacts frotteurs (17) sont placés sur son autre extrémité.

10. Dispositif de connexion électrique selon la revendication 9, **caractérisé en ce que** les contacts frotteurs (17) sont placés sur une pièce porteuse (18) à part enfichable sur l'ouverture de la deuxième pièce tubulaire (4).

11. Dispositif de connexion électrique selon la revendication 9, **caractérisé en ce qu'**une douille de contact (21), raccordée aux contacts frotteurs (17) en conduisant le courant, est installée sur l'autre extrémité de la deuxième pièce tubulaire (4).

12. Dispositif de connexion électrique selon l'une quelconque des revendications précédentes, **caractérisé en ce que** des réglettes enfichables (26) sont formées sur l'extrémité libre de la deuxième pièce tubulaire (4), sur la circonférence extérieure de celle-ci, ces réglettes étant adaptées aux rainures de logement (27) correspondantes, formées sur la tubulure de raccordement (22) d'un outil de nettoyage enfichable sur le tube télescopique (1).

13. Dispositif réglable de connexion électrique pour un tube télescopique d'aspirateur, muni d'au moins deux sections de tube (1a, 1b) coulissantes l'une dans l'autre, un premier revêtement de ligne (3) formé comme une première pièce tubulaire (3a), fermée sur la circonférence, pouvant être couplé mécaniquement à la section de tube extérieure (1a) et un deuxième revêtement de ligne (4) formé comme une deuxième pièce tubulaire (4a), fermée sur la circonférence, pouvant être couplé mécaniquement à la section de tube intérieure (1b), et une ligne électrique (41) à plusieurs conducteurs étant installée dans l'espace intérieur des pièces tubulaires (3a, 4a), laquelle étant formée, du moins dans la section de ligne qui est placée dans la première pièce tubulaire (3a), comme spirale, **caractérisé en ce que** les revêtements de ligne (3, 4) peuvent être raccordés extérieurement sur les sections de tube (1a, 1b) et qu'ils sont munis respectivement d'un dispositif électrique enfichable (12 resp. 21) sur leurs extrémités opposées.

14. Dispositif de connexion électrique selon la revendication 13, **caractérisé en ce que** les revêtements de ligne (3, 4) sont couplés au tube télescopique de l'aspirateur en étant amovibles.

15. Dispositif de connexion électrique selon la revendication 13 ou 14, **caractérisé en ce que** la section de ligne formée comme spirale (46) est serrée, aussi bien dans la partie de l'extrémité (11) munie du dispositif enfichable (12) de la première pièce tubulaire (3a) que dans la partie de l'extrémité (42) de la deuxième pièce tubulaire (4b), insérée dans la première pièce tubulaire (3a), au moyen d'un élément de serrage (39 resp. 43) en étant déchargée de tension.

16. Dispositif de connexion électrique selon la revendication 15, **caractérisé en ce que** l'élément de serrage (39 resp. 43) est formé comme un bouchon constitué d'un matériau élastique, qui présente une ouverture de passage (40) pour la ligne (41), dans laquelle ouverture la ligne (41) est serrée lors de la pose du bouchon dans les pièces tubulaires (3a,
